# EUROPÄISCHE PATENTSCHRIFT

(11) **EP 0 741 190 B1**
(45) Veröffentlichungstag und Bekanntmachung des Hinweises auf die Patenterteilung: **12.09.2001**
(21) Anmeldenummer: 96106335.1
(22) Anmeldetag: 23.04.1996
(51) Int. Cl.: C21B 7/10

(54) **Kühlplatten für Schachtöfen**
Cooling plates for shaft furnaces
Plaques de refroidissement pour fours à cuve

(30) Priorität: 05.05.1995 DE 19516535; 02.12.1995 DE 19545048
(43) Veröffentlichungstag der Anmeldung: 06.11.1996
(73) Patentinhaber: SMS Demag AG, 40237 Düsseldorf (DE)
(72) Erfinder: Hille, Hartmut, Ing., 47447 Moers-Schwafheim (DE); Otremba, Werner, Ing., 46145 Oberhausen (DE)
(74) Vertreter: Valentin, Ekkehard, Dipl.-Ing.

(56) Entgegenhaltungen:
- EP-A- 0 411 336
- EP-A- 0 430 740
- EP-A- 0 705 906
- DE-C- 2 907 511
- DATABASE WPI Section Ch, Derwent Publications Ltd., London, GB; Class M24, AN 72-58584T XP002011296 & SU-A-323 447 (SIBERIAN METALLURGICAL WO)
- PATENT ABSTRACTS OF JAPAN vol. 009, no. 096 (C-278) [1819] , 25.April 1985 & JP-A-59 226106 (SHIN NIPPON SEITETSU KK), 19.Dezember 1984,
- PATENT ABSTRACTS OF JAPAN vol. 017, no. 042 (C-1020), 26.Januar 1993 & JP-A-04 259315 (NIPPON STEEL CORP), 14.September 1992,

## Beschreibung

Die Erfindung betrifft ein Kühlplatten system für mit einer feuerfesten Auskleidung versehenen Schachtöfen, insbesondere Hochöfen, wobei die jeweiligen Kühlplatten aus Kupfer oder einer niedriglegierten Kupferlegierung mit in ihrem Inneren angeordneten Kühlmittelkanälen bestehen aus einem geschmiedeten oder gewalzten Rohblock gefertigt sind und die Kühlkanäle vertikal verlaufende Sackbohrungen sind, mit bei Bedarf zusätzlichen am Rand in der Kühlplatte angeordneten vertikalen und horizontalen Sackbohrungen kleineren Durchmessers oder mit einem auf der Kühlplatte angeordnetem Kühlelement mit vertikal verlaufenden Sackbohrungen, die jeweils am Ende mit horizontal verlaufenden Sackbohrungen verbunden sind.

Derartige Kupferkühlplatten systeme sind üblicherweise zwischen dem Ofenmantel und der Ofenausmauerung angeordnet und an das Kühlsystem des Schachtofens angeschlossen. Auf der dem Ofeninneren zugewandten Seite sind die Kühlplatten weitgehend mit feuerfestem Material versehen.

Es sind Platten aus Kupferguß bekannt, bei denen die Kühlkanäle entweder durch eingegossene Stahlrohre gebildet sind oder direkt eingegossen sind. Das Gefüge von Kupferguß ist nicht so homogen und dicht wie das von geschmiedetem bzw. gewalztem Kupfer. Infolgedessen ist auch die Wärmeleitung von Kupferguß schlechter und die Festigkeit geringer. Bei den eingegossenen Rohren behindert eine Oxidschicht zwischen Rohr und Kupferblock die Wärmeleitung.

Aus der DE 29 07 511 ist eine Kühlplatte bekannt, die aus einem geschmiedeten oder gewalzten Rohblock gefertigt ist und wo die Kühlkanäle vertikal verlaufende Sackbohrungen sind, welche durch mechanisches Tiefbohren eingebracht sind. Das Gefüge der Kühlplatte ist wesentlich dichter und homogener als das einer gegossenen Kupferplatte; Lunker, wie sie bei Kupfergußplatten häufig auftreten, sind ausgeschlossen. Die Festigkeitswerte liegen höher als die der gegossenen Kupferplatten. Die Sollage der Bohrungen nach Höhe und Seite wird genau eingehalten und dadurch eine gleichmäßige Wärmeabfuhr gewährleistet.

Die Kühlplatte ist an der dem Ofeninneren zugekehrten Seite mit Stegen und Nuten versehen und kann mit feuerfesten Steinen oder mit einer feuerfesten Stampfmasse ausgekleidet werden. Dadurch wird die Kühlfläche der Platte verkleinert und im Falle des Verschleißes bzw. des Verlustes der feuerfesten Ofenauskleidung wird der Wärmeentzug aus dem Ofen begrenzt. Die Kühlung der Platte sollte so intensiv sein, daß die Temperatur der heißen Plattenseite weit unter der Erweichungstemperatur von Kupfer gehalten wird.

Aus der bisher unveröffentlichten EP 94 11 5821.4 (EP-A-0705906) ist eine aus einem geschmiedeten oder gewalzten Kupferrohrblock gefertigte Kühlplatte bekannt, bei der zur Kühlung der Randzonen zusätzlich zu den vertikal verlaufenden Sackbohrungen Kühlkanäle eingebracht werden, die als vertikale oder horizontale Sackbohrungen kleineren Durchmessers um die vertikal angeordneten Sackbohrungen in die Ränder eingebracht werden.

Aus der bisher unveröffentlichten DE-Patentanmeldung P 195 03 912.2 (EP-A-0731180) ist eine aus einem geschmiedeten oder gewalzten Kupferrohrblock gefertigte Kühlplatte bekannt, bei der zusätzlich zu den vertikal verlaufenden Sackbohrungen im oberen bzw. unteren Bereich ein zusätzliches Kühlelement, lösbar oder angeschmiedet, angebracht wird, in das zusätzlich vertikale und horizontale Sackbohrungen eingebracht werden und die über Kupferrohrstutzen ebenfalls mit dem Kühlsystem des Hochofens verbunden sind.

Nachteilig bei der Anordnung und Befestigung dieser gewalzten Kühlplatten am Ofenpanzer ist jedoch, daß zwischen den einzelnen Kühlplatten ein vertikaler Spalt entsteht, der mit feuerfestem Material oder mit speziell zugeschnittenen Kohlenstoffsteinen ausgefüllt werden muß. Die Montage dieses Kühlsystems ist zeitaufwendig und kostenintensiv.

Die Aufgabe der Erfindung besteht deshalb darin, ein aus Kupferkühlplatten bestehendes Kühlsystem zu schaffen, bei dem vertikal nebeneinander bzw. horizontal übereinander angeordnete Kupferkühlplatten so dicht im Inneren eines Schachtofens angebracht werden, daß die Wärmeabfuhr auch im Übergang der Kühlplatten gleichmäßig erfolgt, so daß auch dort eine Kühlung der feuerfesten Ofenauskleidung und des Ofenpanzers gewährleistet wird.

Die Lösung der Aufgabe erfolgt in der Weise, wie es in Anspruch 1 bzw. Anspruch 2 angegeben ist. Weitere vorteilhafte Ausgestaltungen der Erfindung sind in den Unteransprüchen aufgeführt.

Erfindungsgemäß werden daher an dem mit inneren Sackbohrungen versehenen Kühlkörper der geschmiedeten oder gewalzten Kupferkühlplatte entweder beidseitig verlaufende vertikale und horizontale Seitenflansche oder nur vertikale Seitenflansche ausgearbeitet, die überlappend angeordnet, ein durchgehendes Kühlsystem bilden.

Für die Bildung eines horizontal angeordneten Kühlplattensystems sind mindestens drei Kühlplatten, für die Bildung eines kompletten horizontalen Kühlringes innerhalb des Ofenpanzers sind eine Vielzahl von Kühlplatten, für die Bildung einer begrenzten Kühlfläche sind mindestens zwei Kühlplatten erforderlich.

Durch die überlappende Verbindung der vertikalen Seitenflansche der Kühlelemente sind zwei verschiedene Typen von Kühlplatten erforderlich, bei denen jeweils die Stege und Nuten auf dem Kühlkörper zur Aufnahme von feuerfest-Material dem Inneren des Hochofens zugekehrt sein müssen.

Eine der beiden Kühlplatten des systems nach Anspruch 1 wird daher mit beidseitigen, vertikalen und horizontalen Seitenflanschen und mit horizontal angeordneten, dem Ofeninneren zugekehrten Stegen und Nuten auf dem Kühlkörper zwischen den Seitenflanschen versehen, die andere Kühlplatte wird ebenfalls mit beidseitigen, vertikalen und horizontalen Seitenflanschen und mit horizontal angeordneten, dem Ofeninneren zugekehrten Stegen und Nuten auf dem Kühlkörper und den Seitenflanschen oder nur der vertikalen Seitenflansche versehen.

Eine der beiden Kühlplatten nach Anspruch 2 wird mit beidseitigen, vertikalen Seitenflanschen oder mit beidseitigen, horizontalen seitenflaschen und mit horizontal angeordneten, dem Ofeninneren zugekehrten Stegen und Nuten auf dem Kühlkörper zwischen den vertikalen oder horizontalen Seitenflanschen versehen, die andere Kühlplatte wird ebenfalls mit beidseitigen vertikalen Seitenflanschen oder mit beidseitigen, horizontalen Seitenflanschen und mit horizontal angeordneten, dem Ofeninneren zugekehrten Stegen und Nuten auf dem Kühlkörper und der vertikalen oder horizontalen Seitenflansche versehen.

Sollten mehrere Lagen horizontal augeordnete Kühlplattensysteme bzw. komplette Kühlringe übereinander im Inneren eines Hochofens angeordnet werden, so werden diese durch die horizontalen Seitenflansche der Kühlplatten überlappend gestaltet.

Horizontal argeordnete Kühlplattensysteme bzw. komplette Kühlringe können übereinander im Inneren eines Hochofens auch mit Kühlplatten ohne horizontale Seitenflansche gebildet werden. Die Kühlplatten werden dann jedoch Stoß an Stoß verlegt.

Die Erfindung wird anhand von schematischen Ausführungsbeispielen näher erläutert.

Es zeigen:
- Fig. 1: einen Längsschnitt durch eine erste Kühlplatte (1),
- Fig. 2: einen Querschnitt durch eine erste Kühlplatte (1),
- Fig. 3: einen Längsschnitt durch eine andere Kühlplatte (2),
- Fig. 4: einen Querschnitt durch eine andere Kühlplatte (2),
- Fig. 5: eine Seitenansicht einer ersten Kühlplatte (1),
- Fig. 6: eine Seitenansicht einer anderen Kühlplatte (2),
- Fig. 7: einen Längsschnitt durch eine erste Kühlplatte (1),
- Fig. 8: einen Längsschnitt durch eine andere Kühlplatte (2),
- Fig. 9: einen Längsschnitt durch zwei miteinander verbundene Kühlplatten,
- Fig. 10: eine Draufsicht auf die Anordnung eines Kühlringes in einen Hochofen.

Die Figuren 1 und 2 zeigen einen Längsschnitt bzw. einen Querschnitt einer ersten Kühlplatte (1). Die Stege (9) und Nuten (10) sind nur auf den Kühlkörper (3) beschränkt, in dem auch die vertikal verlaufenden Sackbohrungen (4) für das Kühlwasser eingearbeitet sind.

Seitlich des Kühlkörpers (3) sind vertikale Seitenflansche (5) sowie oberhalb und unterhalb des Kühlkörpers sind horizontale Seitenflansche (7) angeordnet. Auf der den Stegen (9) und Nuten (10) gegenüberliegenden Außenseite ist entsprechend Fig. 2 eine Aussparung (13) zur Aufnahme eines an der Ofenwand angebrachten Tragzapfen vorgesehen.

Die Figuren 3 und 4 zeigen einen Längsschnitt bzw. einen Querschnitt einer anderen Kühlplatte (2) mit horizontalen Seitenflanschen (8). Die Stege (9) und Nuten (10) sind sowohl auf dem Kühlkörper (3) als auch auf den seitlich ausgearbeiteten vertikalen Flanschen (6) angeordnet, während die vertikal verlaufenden Sackbohrungen (4) für das Kühlwasser auf den Kühlkörper (3) beschränkt sind. Eine Aussparung (13) ist entsprechend Fig. 4 zur Aufnahme eines an der Ofenwand angebrachten Tragzapfens auf der den Stegen (9) und Nuten (10) gegenüberliegenden schmaleren Außenseite ausgearbeitet.

Fig. 5 zeigt die Seitenansicht einer ersten Kühlplatte (1) mit oben und unten ausgearbeiteten horizontalen Seitenflanschen (7), die Richtung Ofenpanzer (11) angeordnet sind. Auf der dem Ofeninneren zugewandten Seite des Kühlkörpers (3) sind abwechselnd Stege (9) und Nuten (10) angeordnet. Die Stege (9) und Nuten (10) sind zweckmäßigerweise schwalbenschwanzförmig ausgebildet, um der feuerfesten Ausfüllung besseren Halt zu geben. Die Kühlplatte weist auf der dem Hochofenpanzer (11) zugewandten Seite eine Aussparung (13) auf, in die ein Tragzapfen (12) eingreift, der am Hochofenpanzer (11) verschweißt ist.

Fig. 6 zeigt die Seitenansicht einer anderen Kühlplatte (2) mit oben und unten ausgearbeiteten horizontalen Seitenflanschen (8), die Richtung Ofenmitte angeordnet sind. Die Stege (9) und Nuten (10) sind analog Fig. 5 angeordnet.

Fig. 7 zeigt eine erste Kühlplatte (1) mit nur seitlich angeordneten vertikalen Flanschen (5). Die Stege (9) und Nuten (10) sind nur auf den Kühlkörper (3) beschränkt, in den vertikal verlaufende Sackbohrungen (4) für den Kühlwasserdurchfluß eingearbeitet sind. In die Flansche (5) sind Gewindebohrungen (16) eingebracht, um eine lösbare Verbindung mittels Befestigungselementen zwischen einer ersten Kühlplatte (1) und einer anderen Kühlplatte (2) entsprechend Fig. 9 herstellen zu können.

Fig. 8 zeigt eine andere Kühlplatte (2) mit nur seitlich angeordneten vertikalen Flanschen (6). Die Stege (9) und Nuten (10) sind sowohl auf dem Kühlkörper (3) als auch auf den seitlich ausgearbeiteten vertikalen Flanschen (6) angeordnet, während die vertikal verlaufenden Sackbohrungen (4) für das Kühlwasser auf den Kühlkörper (3) beschränkt sind. In die Flansche (6) sind Bohrungen (17) eingebracht, um eine lösbare Verbindung mittels Befestigungselementen zwischen einer ersten Kühlplatte (1) und einer anderen Kühlplatte (2) entsprechend Fig. 9 herstellen zu können.

Einen Längsschnitt zweier miteinander verbundenen Kühlplatten (1,2) zeigt Fig. 9. Die Stege (9) und Nuten (10) der beiden Kühlplatten (1,2) verlaufen jeweils horizontal in der gleichen Ebene. Die Befestigungselemente (14) werden durch in den Nuten (10) angeordneten Bohrungen im Bereich der beiden überlappenden Flansche (5,6) eingeführt.

Fig. 10 zeigt eine ausschnittsweise Draufsicht auf die Anordnung eines aus Kühlplatten (1,2) bestehenden Kühlringes innerhalb eines Hochofens.

Die Kühlplatten (1,2) sind jeweils mittels Aussparungen (13) am Tragzapfen (12) des Ofenpanzers (11) aufgehängt, die Stege (9) der Kühlplatten (1,2) sind jeweils dem Ofeninneren zugekehrt und dienen zur Aufnahme von Feuerfest-Material. Durch die Sackbohrungen (4) im Inneren wird das Kühlwasser geleitet, das mit dem Kühlkreislauf des Hochofens in Verbindung steht. Die Kühlplatten (1,2) sind jeweils mittels Befestigungselementen (14) im Bereich der überlappenden Flansche (5,6) lösbar verbunden. In den Flansch (5) der ersten Kühlplatte (1) ist eine Gewindebohrung (16) und in den Flansch (6) der anderen Kühlplatte (2) ist eine Bohrung (17) eingebracht. Als Befestigungselement (14) dient in der Regel eine Sechskantschraube, die durch die Bohrung (8) geführt und in der Gewindebohrung (7) verschraubt ist. Zur Sicherung der Befestigungselemente (14) werden hochwarmfeste Dichtscheiben (15) verwendet.

### Bezugsziffernliste:

- 1: Kühlplatte mit Stegen zwischen den Seitenflanschen
- 2: Kühlplatte mit Stegen auf den Seitenflanschen und dem Kühlkörper
- 3: Kühlkörper
- 4: Sackbohrungen in 1 oder 2
- 5: vertikaler Seitenflansch von 1
- 6: vertikaler Seitenflansch von 2
- 7: horizontaler Seitenflansch von 1
- 8: horizontaler Seitenflansch von 2
- 9: Stege
- 10: Nuten
- 11: Ofenpanzer
- 12: Tragzapfen an 11
- 13: Aussparung in 1 oder 2
- 14: Befestigungselemente
- 15: Dichtscheibe
- 16: Gewindebohrung in 5
- 17: Bohrung in 6

## Patentansprüche

1. Kühlplattensystem für mit einer feuerfesten Auskleidung versehene Schachtöfen, insbesondere Hochöfen, wobei die jeweiligen kühlplatten aus Kupfer oder einer niedriglegierten Kupferlegierung mit in ihrem Inneren angeordneten Kühlmittelkanälen bestehen, aus einem geschmiedeten oder gewalzten Rohblock gefertigt, sind und die Kühlkanäle vertikal verlaufende Sackbohrungen sind, mit bei Bedarf zusätzlichen am Rand in der Kühlplatte angeordneten vertikalen und horizontalen Sackbohrungen kleineren Durchmessers oder mit einem auf der Kühlplatte angeordnetem Kühlelement mit vertikal verlaufenden Sackbohrungen, die jeweils am Ende mit horizontal verlaufenden Sackbohrungen verbunden sind,
**dadurch gekennzeichnet,**
**daß** eine erste Kühlplatte (1) mit beidseitigen, vertikalen Seitenflanschen (5) und mit beidseitigen, horizontalen Seitenflanschen (7), mit horizontal angeordneten, dem Ofeninneren zugekehrten Stegen (9) und Nuten (10) auf dem Kühlkörper (3) zwischen den Seitenflanschen (5, 7) versehen ist,
daß eine andere Kühlplatte (2) mit beidseitigen, vertikalen Seitenflanschen (6) und mit beidseitigen, horizontalen Seitenflanschen (8), mit horizontal angeordneten, dem Ofeninneren zugekehrten Stegen (9) und Nuten (10) auf dem Kühlkörper (3) und auf den Seitenflanschen (6, 8) oder nur auf den vertikalen Seiten flanschen (6) versehen ist.

2. Kühlplattensystem für mit einer feuerfesten Auskleidung versehene Schachtöfen, insbesondere Hochöfen, wobei die jewelligen Kühlplatten aus Kupfer oder einer niedriglegierten Kupferlegierung mit in ihrem Inneren angeordneten Kühlmittelkanälen bestehen, aus einem geschmiedeten oder gewalzten Rohblock gefertigt, sind und die Kühlkanäle vertikal verlaufende Sackbohrungen sind, mit bei Bedarf zusätzlichen am Rand in der Kühlplatte angeordneten vertikalen und horizontalen Sackbohrungen kleineren Durchmessers oder mit einem auf der Kühlplatte angeordnetem Kühlelement mit vertikal verlaufenden Sackbohrungen, die jeweils am Ende mit horizontal verlaufenden Sackbohrungen verbunden sind,
**dadurch gekennzeichnet,**
**daß** eine erste Kühlplatte (1) mit beidseitigen, vertikalen Seitenflanschen (5) oder mit beidseitigen, horizontalen Seitenflanschen, mit horizontal angeordneten, dem Ofeninneren zugekehrten Stegen (9) und Nuten (10) auf dem Kühlkörper (3) zwischen den vertikalen oder horizontalen Seitenflanschen versehen ist,
daß eine andere Kühlplatte (2) mit beidseitigen, vertikalen Seitenflanschen (6) oder mit beidseitigen, horizontalen Seitenflanschen, mit horizontal angeordneten, dem Ofeninneren zugekehrten Stegen (9) und Nuten (10) auf dem Kühlkörper (3) und auf den vertikalen oder horizontalen Seitenflanschen versehen ist.

3. Kühlplattensystem nach Anspruch 1 und 2,
**dadurch gekennzeichnet,**
**daß** in den vertikalen Seitenflanschen (5) oder den horizontalen Seitenflanschen (7) der ersten Kühlplatte (1) Gewindebohrungen (16) und in den vertikalen Seitenflanschen (6) oder den horizontalen Seitenflanschen (8) der anderen Kühlplatte (2) Bohrungen (17) eingebracht sind.

4. Kühlplattensystem nach Anspruch 3,
**dadurch gekennzeichnet,**
**daß** die beiden vertikalen Seitenflansche (5, 6) einer ersten und anderen Kühlplatte (1;2) durch Befestigungselemente (14), die durch die Bohrungen (17) geführt und in den Gewindebohrungen (16) mit hochwarmfesten Dichtscheiben (15) verschraubt sind, einander überlappend verbunden sind.

5. Kühlplattensystem nach den Ansprüchen 1 bis 4, mit jeweils einer ersten Kühlplatte (1) mit zwei anderen Kühlplatten (2) oder zwei ersten Kühlplatten (1) und einer anderen Kühlplatte (2) bzw. mit einer Vielzahl von ersten Kühlplatten (1) und anderen Kühlplatten (2), die einen umlaufenden Kühlring innerhalb des Hochofenpanzers (11) bilden.

6. Kühlplattensystem nach Anspruch 1 und 2,
**dadurch gekennzeichnet,**
**daß** die Kühlplatten (1,2) in bekannter Weise mit Aussparungen (13) zur Aufhängung von an dem Ofenpanzer (11) befestigten Tragzapfen (12) versehen sind.

7. Kühlplattensystem nach Anspruch 3,
**dadurch gekennzeichnet,**
**daß** die beiden horizontalen Seitenflansche (7, 8) durch Befestigungselemente (14), die durch die Bohrungen (17) geführt und in den Gewindebohrungen (16) mit hochwarmfesten Dichtscheiben (15) verschraubt sind, einander überlappend verbunden sind.

## Claims

1. Cooling plate system for shaft furnaces, particularly blast furnaces, provided with a refractory cladding, wherein the respective cooling plates consist of copper or a low-alloyed copper alloy with coolant channels arranged in their interior and are made from a forged or rolled raw material block and the cooling channels are vertically extending blind bores, with vertical and horizontal blind bores of smaller diameter additionally arranged according to need in the cooling plate at the edge or with a cooling element arranged on the cooling plate and having vertically extending blind bores respectively connected at the end with horizontally extending blind bores, **characterised in that** a first cooling plate (1) with vertical side flanges (5) at both sides and with horizontal side flanges (7) at both sides, with horizontally arranged webs (9) and grooves (10) on the cooling body (3) between the side flanges (5, 7) and facing the furnace interior, is provided and that another cooling plate (2) with vertical side flanges (6) at both sides and with horizontal side flanges (8) at both sides, with horizontally arranged webs (9) and grooves (10) on the cooling body (3) and on the side flanges (6, 8), or only on the vertical side flanges (6), and facing the furnace interior, is provided.

2. Cooling plate system for shaft furnaces, particularly blast furnaces, provided with a refractory cladding, wherein the respective cooling plates consist of copper or a low-alloyed copper alloy with coolant channels arranged in their interior and are made from a forged or rolled raw material block and the cooling channels are vertically extending blind bores, with vertical and horizontal blind bores of smaller diameter additionally arranged according to need in the cooling plate at the edge or with a cooling element arranged on the cooling plate and having vertically extending blind bores respectively connected at the end with horizontally extending blind bores, **characterised in that** a first cooling plate (1) with vertical side flanges (5) at both sides or with horizontal side flanges (7) at both sides, with horizontally arranged webs (9) and grooves (10) on the cooling body (3) between the vertical or horizontal side flanges and facing the furnace interior, is provided and that another cooling plate (2) with vertical side flanges (6) at both sides or with horizontal side flanges at both sides, with horizontally arranged webs (9) and grooves (10) on the cooling body (3) and on the vertical or horizontal side flanges and facing the furnace interior, is provided.

3. Cooling plate system according to claim 1 or 2, **characterised in that** threaded bores (16) are formed in the vertical side flanges (5) or the horizontal side flanges (7) of the first cooling plate (1) and bores (17) are formed in the vertical side flanges (6) or the horizontal side flanges (8) of the other cooling plate (2).

4. Cooling plate system according to claim 3, **characterised in that** the two vertical side flanges (5, 6) of a first and another cooling plate (1, 2) are connected in a manner overlapping one another by fastening elements (14) which are led through the bores (17) and screwed into the threaded bores (16) with highly heat-resistant sealing washers (17).

5. Cooling plate system according to claims 1 to 4, with one first cooling plate (1) and two other cooling plates (2) or with two first cooling plates (1) and one other cooling plate (2) or with a plurality of first cooling plates (1) and other cooling plates (2), which form an encircling cooling ring within the blast furnace steel cladding (11).

6. Cooling plate system according to claim 1 or 2, **characterised in that** the cooling plates (1, 2) are provided in known manner with recesses (13) for suspension of support pins (12) fastened to the furnace steel cladding (1.1).

7. Cooling plate system according to claim 3, **characterised in that** the two horizontal side flanges (7, 8) are connected in a manner overlapping one another by fastening elements (14) which are led through the bores (17) and screwed into the threaded bores (16) with highly heat-resistant sealing washers (17).

## Revendications

1. Système à plaques de refroidissement pour des fours verticaux dotés d'un revêtement réfractaire, en particulier hauts-fourneaux, dans lequel les plaques de refroidissement respectives sont en cuivre, ou en un alliage de cuivre faiblement allié avec des canaux à réfrigérant ménagés à l'intérieur d'elles-mêmes, et sont produites à partir d'un bloc brut forgé ou laminé, et les canaux de refroidissement sont des perçages borgnes qui s'étendent verticalement et comportant en cas de besoin des perçages borgnes additionnels verticaux et horizontaux agencés à la bordure dans la plaque de refroidissement et présentant un plus petit diamètre, ou comprenant un élément de refroidissement agencé sur la plaque de refroidissement et comportant des perçages borgnes verticaux, qui sont reliés respectivement à l'extrémité à des perçages borgnes horizontaux,
**caractérisé en ce qu'**une première plaque de refroidissement (1) est pourvue de brides latérales verticales (5) sur les deux côtés et de brides latérales horizontales (7) sur les deux côtés, avec des barrettes (9) et des gorges (10) horizontales et tournées vers l'intérieur du four sur le corps de refroidissement (3) entre les brides latérales (5, 7), et
en ce qu'une autre plaque de refroidissement (2) est pourvue de brides latérales verticales (6) sur les deux côtés et de brides latérales horizontales (8) sur les deux côtés, avec des barrettes (9) et des gorges (10) horizontales tournées vers l'intérieur du four sur le corps de refroidissement (3) et sur les brides latérales (6, 8) ou seulement sur les brides latérales verticales (6).

2. Système à plaques de refroidissement pour des fours verticaux dotés d'un revêtement de réfractaire, en particulier hauts-fourneaux, dans lequel les plaques de refroidissement respectives sont en cuivre, ou en un alliage de cuivre faiblement allié avec des canaux à réfrigérant ménagés à l'intérieur d'elles-mêmes, et sont produites à partir d'un bloc brut forgé ou laminé, et les canaux de refroidissement sont des perçages borgnes qui s'étendent verticalement et comportent en cas de besoin des perçages borgnes additionnels verticaux et horizontaux agencés à la bordure dans la plaque de refroidissement et présentant un plus petit diamètre, ou comprenant un élément de refroidissement agencé sur la plaque de refroidissement et comportant des perçages borgnes verticaux qui sont respectivement reliés à l'extrémité à des perçages borgnes horizontaux,
**caractérisé en ce qu'**une première plaque de refroidissement (1) est pourvue de brides latérales verticales (5) sur les deux côtés et de brides latérales horizontales sur les deux côtés, avec des barrettes (9) et des gorges (10) horizontales et tournées vers l'intérieur du four sur le corps de refroidissement (3) entre les brides latérales verticales ou horizontales, et
en ce qu'une autre plaque de refroidissement (2) est pourvue de brides latérales verticales (6) sur les deux côtés et de brides latérales horizontales sur les deux côtés, avec des barrettes (9) et des gorges (10) horizontales tournées vers l'intérieur du four sur le corps de refroidissement (3) et sur les brides latérales verticales ou horizontales (6, 8).

3. Système à plaques de refroidissement selon les revendications 1 et 2,
**caractérisé en ce que** dans les brides latérales verticales (5) ou dans les brides latérales horizontales de la première plaque de refroidissement (1) sont ménagés des perçages taraudés (16), et dans les brides latérales verticales (6) ou dans les brides latérales horizontales (8) de l'autre plaque de refroidissement (2) sont ménagés des perçages (17).

4. Système à plaques de refroidissement selon la revendication 3,
**caractérisé en ce que** les deux brides latérales verticales (5, 6) d'une première et d'une autre plaque de refroidissement (1, 2) sont reliées en se chevauchant l'une l'autre au moyen d'éléments de fixation (14) qui sont menés à travers les perçages (17) et sont vissés dans les perçages taraudés (16) avec des plaques d'étanchement (15) résistantes aux hautes températures.

5. Système à plaques de refroidissement selon les revendications 1 à 4, comprenant respectivement une première plaque de refroidissement (1) avec deux autres plaques de refroidissement (2), ou deux premières plaques de refroidissement (1) et une autre plaque de refroidissement (2), ou encore une pluralité de premières plaques de refroidissement (1) et d'autres plaques de refroidissement (2) qui forment un anneau de refroidissement périphérique à l'intérieur de la carapace (11) du haut-fourneau.

6. Système à plaques de refroidissement selon les revendications 1 et 2,
**caractérisé en ce que** les plaques de refroidissement (1, 2) sont pourvues de manière connue d'évidements (13) pour suspendre des tenons porteurs (12) fixés sur la carapace (11) du four.

7. Système à plaques de refroidissement selon la revendication 3,
**caractérisé en ce que** les deux brides latérales horizontales (7, 8) sont reliées en se chevauchant l'une l'autre au moyen d'éléments de fixation (14) qui sont menés à travers les perçages (17) et sont vissés dans les perçages taraudés (16) avec des plaques d'étanchement (15) résistantes aux hautes températures.
